# EUROPÄISCHE PATENTSCHRIFT

(11) **EP 4 443 677 B1**
(45) Veröffentlichungstag und Bekanntmachung des Hinweises auf die Patenterteilung: **06.08.2025**
(21) Anmeldenummer: 24165734.5
(22) Anmeldetag: 25.03.2024
(51) Int. Cl.: H01T 1/20, H01T 2/02, H01T 4/18, H01T 15/00

(54) **GETRIGGERTE ZWEIFACHFUNKENSTRECKE**
TRIGGERED DOUBLE SPARK GAP DEVICE
ÉCLATEUR DOUBLE DÉCLENCHÉ

(30) Priorität: 06.04.2023 DE 102023108834
(43) Veröffentlichungstag der Anmeldung: 09.10.2024
(73) Patentinhaber: OBO Bettermann Hungary Kft., 2347 Bugyi (HU)
(72) Erfinder: Schurwanz, Jürgen, 58708 Menden (DE); Hoffmann, Marcel, 58675 Hemer (DE)
(74) Vertreter: Köchling, Marietta

(56) Entgegenhaltungen:
- DE-U1- 202013 102 647
- DE-U1- 202015 100 397
- DE-U1- 29 724 817

## Beschreibung

Die Erfindung betrifft eine getriggerte Funkenstrecke in flacher Bauform für Überspannungsableiter. Bei bekannten Blitzstromableitern werden Mehrfachfunkenstrecken verwendet, um ein ausreichendes Folgestromlöschvermögen zu gewährleisten. Je mehr Funkenstrecken in Reihe geschaltet werden, um so größer wird das Folgestromlöschvermögen. Andererseits tritt hierbei aber eine unerwünschte Erhöhung der Ansprechspannung auf.

Je mehr Funkenstrecken eingesetzt werden, um so größer wird die Ansprechspannung des Systems.

Um die Ansprechspannung und damit den Schutzpegel zu reduzieren, kann zum Beispiel eine kapazitive Steuerung der Funkenstrecken eingesetzt werden. Hierbei sind trotzdem technische Grenzbedingungen gegeben, die bei einer Erhöhung der Funkenstreckenanzahl ebenfalls die Ansprechspannung erhöhen.

Eine andere Möglichkeit besteht darin, nur eine Funkenstrecke mit einem Graphitgranulatsystem in Reihe zu schalten. Durch die Verwendung einer einzelnen Funkenstrecke ist eine niedrige Ansprechspannung gegeben. Das Granulatsystem ist vor dem Stromfluss niederohmig und entwickelt während des Stromflusses eine hohe Gegenspannung beziehungsweise Dämpfung, um der Einfachfunkenstrecke das Löschen des Folgestromes zu ermöglichen.

Eine weitere Möglichkeit besteht darin, eine Funkenstrecke mit großer Schlagweite und einem schmalen Kanal für den Lichtbogen zu verwenden. Lichtbögen durch schmale Räume zu leiten, die vorzugsweise aus kaltgasendem Material (POM oder PTFE) bestehen, führt zu einer Erhöhung der Lichtbogenbrennspannung und damit zu einer Verbesserung des Folgestromlöschverhaltens. Da bei einem solchen System aufgrund der großen Schlagweite die Ansprechspannung sehr hoch wäre, müsste eine externe Zündung dieser Funkenstrecke erfolgen.

Das Prinzip der hier betroffenen getriggerten Funkenstrecke ist folgendes:
Beim Ansprechen der Triggerfunkenstrecke wird ionisiertes Gas erzeugt, das sich in dem entsprechenden System ausbreitet und die Hauptfunkenstrecke zwischen dem Anschluss der Phase und Nullleiter zündet. Die Triggerfunkenstrecke liegt mit einem Varistor in Reihe, so dass hier nur ein erster Strom bis zum Zünden der Hauptfunkenstrecke fließt, weil die Spannung am Varistor größer ist als die Lichtbogenbrennspannung der Hauptfunkenstrecke.

Die Hauptfunkenstrecke ist außerdem so bemessen, dass die Lichtbogenbrennspannung größer ist als die Netzspannung, so dass ein Netzfolgestrom nicht entstehen kann.

Die diesbezüglich üblichen Geräte, die dieses Prinzip nutzen, werden in einer zylindrischen Bauform gefertigt, wobei die Hauptelektroden (L und N, aber auch N und PE) axial an den Enden angebracht sind. Der zylindrische Körper stellt dann die Verbindung zur Triggerelektrode her.

Die Triggerung besteht in der Regel aus einem spannungsbegrenzenden Varistor oder einer Reihenschaltung aus Varistor und Gasableiter, wenn eine ausreichende Isolation beziehungsweise Leckstromfreiheit der Triggerfunkenstrecke nicht gegeben ist.

Ist eine ausreichend niedrige Ansprechspannung der Triggerfunkenstrecke nicht gegeben, werden zum Beispiel Schaltungen mit Zündtransformatoren eingesetzt. Dadurch wird die niedrige Ansprechspannung des Gesamtsystems sichergestellt.

Der Aufbau von Überspannungsableitern mit Funkenstrecken, die aus scheibenförmigen Elementen bestehen, ist beispielsweise aus der DE 297 24 817 U1 oder der EP 2 916 401 A1 bekannt.

Der Erfindung liegt die Aufgabe zugrunde, die diesen Systemen anhaftenden Nachteile zu vermeiden und eine Funkenstrecke in flacher Bauform zu schaffen, die den standardisierten Einsatz von nur einer Teilungseinheit (17,5 mm) in Verteilergehäusen ermöglicht, so dass solche Blitzstromableiter in einfacher Weise in herkömmlichen Verteilungen installiert werden können.

Die Erfindung schlägt hierzu eine getriggerte Zweifachfunkenstrecke in flacher Bauform vor, mit zwei Hauptelektroden, die zwischen L und N oder N und PE geschaltet sind, wobei die Hauptelektroden quaderartig ausgebildet sind und mechanisch, also elektrisch voneinander isoliert, miteinander verbunden sind,
- wobei in der Mitte der ersten Hauptelektrode ein Hohlzylinder aus lichtbogenbeständigem Material angeordnet ist,
- wobei auf der ersten Hauptelektrode auf der der zweiten Hauptelektrode zugewandten Fläche eine Isolierscheibe mit einem mittigen Loch angeordnet ist, welches maximal den Hohlzylinder freigibt,
- wobei auf der Isolierscheibe eine scheibenförmige Metallelektrode angeordnet ist, die ein Mittelloch aufweist, welches größeren Durchmesser aufweist als das mittige Loch der Isolierscheibe, so dass ein kreisförmiger Raum bis zum Hohlzylinder gebildet ist und eine Isolierstrecke bildet,
- wobei die Metallelektrode über eine Impedanz mit der ersten Hauptelektrode elektrisch leitend verbunden ist,
- wobei auf der Metallelektrode eine erste Scheibe aus niederohmig leitfähigen Material angeordnet ist, die einen inneren Lochkreis mit mehreren Löchern aufweist, die das Mittelloch der Metallelektrode zum größten Teil überdecken,
- wobei auf der ersten Scheibe eine zweite Scheibe aus Isoliermaterial angeordnet ist, die einen inneren Lochkreis mit mehreren Löchern aufweist, deren Position und Größe der Lage und Größe der Löcher der ersten Scheibe gleicht,
- wobei auf der zweiten Scheibe eine dritte Scheibe aus lichtbogenbeständigem, elektrisch leitendem Material angeordnet ist, die an der Fläche der zweiten Hauptelektrode anliegt, die der ersten Hauptelektrode zugewandt ist.

Bevorzugt ist dabei vorgesehen, dass die erste Hauptelektrode und die zweite Hauptelektrode mittels Schrauben verbunden sind, die von Isolierhülsen umgeben sind und die in Eckbereichen der, zum Beispiel quadratischen, quaderförmigen Hauptelektrode angeordnet sind, die neben der Isolierscheibe, der Metallelektrode und den Scheiben ohne diese zu berühren positioniert sind.

Zudem ist bevorzugt vorgesehen, dass der Hohlzylinder ausgebildet ist als Kontaktierung des Lichtbogens und zur Druckreduzierung im Inneren des Funkenstreckenpaketes.

Auch ist bevorzugt, dass der Hohlzylinder aus Wolframkupfer besteht.

Alternativ kann auch bevorzugt sein, dass der Hohlzylinder aus Graphit besteht.

Bevorzugt ist zudem vorgesehen, dass die Isolierscheibe aus PTFE besteht.

Auch kann vorgesehen sein, dass die Isolierscheibe aus POM besteht.

Des Weiteren kann vorgesehen sein, dass die Isolierscheibe aus Nomex oder Vulkanfiber besteht.

Der Funktion und auch flachen Bauform ist förderlich, dass der Hohlzylinder eine Durchgangsöffnung von 3 bis 5 mm aufweist.

Aus dem gleichen Grunde ist bevorzugt, dass die scheibenförmige Metallelektrode eine Materialstärke von 0,4 bis 1,2 mm aufweist.

Ebenso aus dem gleichen Grunde ist vorgesehen, dass das Mittelloch der Metallelektrode einen Durchmesser von 17 bis 23 mm aufweist.

Des Weiteren ist bevorzugt, dass die Impedanz durch einen Varistor, eine Supressordiode, einen Gasableiter oder eine Kombination aus diesen gebildet ist.

Auch kann bevorzugt vorgesehen sein, dass die erste Scheibe aus PTFE mit Kohle oder Graphit besteht.

Bevorzugt ist zudem vorgesehen, dass die erste Scheibe einen inneren Lochkreis mit 3 bis 6 Löchern aufweist.

Besonders bevorzugt ist vorgesehen, dass die Löcher der ersten Scheibe einen Durchmesser von 1,5 bis 6 mm aufweisen.

Auch ist bevorzugt, dass die zweite Scheibe aus PTFE, Nomex oder Vulkanfiber besteht.

Zudem ist bevorzugt, dass die dritte Scheibe aus Graphit oder Wolframkupfer besteht.

Ein Ausführungsbeispiel der getriggerten Zweifachfunkenstrecke ist in der Zeichnung dargestellt und im Folgenden näher beschrieben.

Es zeigt:
Figur 1 ein entsprechendes Bauteil in isometrischer Ansicht;
Figur 2 das Bauteil im mittleren Querschnitt gesehen;
Figur 3 eine Explosionsdarstellung des Bauteiles.

Im Ausführungsbeispiel ist zwischen der ersten Hauptelektrode 1 und der zweiten Hauptelektrode 2, die durch Schrauben 9 und Isolierhülsen 8 mechanisch verbunden, aber elektrisch isoliert sind, das Funkenstreckensystem angeordnet.

In der Mitte der ersten Hauptelektrode 1 befindet sich ein Hohlzylinder 10 aus lichtbogenbeständigem Material, zum Beispiel Wolframkupfer oder Graphit, der sowohl der Kontaktierungen des Lichtbogens als auch der Druckreduzierung im Inneren der Funkenstrecke dient.

Auf der ersten Hauptelektrode 1 liegt eine Isolierscheibe 7, die zum Beispiel aus PTFE oder POM besteht, mit einem mittigen Loch, welches nur maximal die Mündung des Hohlzylinders 10 freigibt. Auf dieser Isolierscheibe 7 liegt eine scheibenförmige Metallelektrode 6, die zum Beispiel aus Kupfer besteht, mit einer bevorzugten Materialstärke von ca. 0,5 bis 1,0 mm und einem Mittellochdurchmesser von ca. 18 bis 22 mm, wodurch sich ein kreisförmiger Raum bildet, der zum Hohlzylinder 10 hin somit eine Isolierstrecke von einigen Millimetern bildet.

Diese Metallelektrode 6 ist mit der ersten Hauptelektrode 1 über eine Impedanz 11 verbunden. Diese Impedanz 11 kann durch einen Varistor, eine Supressordiode oder einen Gasableiter gebildet werden oder auch aus einer Kombination dieser Bauteile.

Auf der Metallelektrode 6 liegt eine erste Scheibe 5 aus niederohmig leitfähigem Material, zum Beispiel PTFE mit Kohle, die einen inneren Lochkreis aus im Ausführungsbeispiel vier Löchern mit einem Durchmesser von ca. 2 bis 5 mm aufweist. Die Löcher dieses Lochkreises sind so angebracht, dass sie in der Montagesolllage mit ihren äußeren Bereichen deutlich das Mittelloch der Metallelektrode 6 überlappen, also einen großen Durchgang bilden.

Die Löcher des Lochkreises liegen zum großen Teil ihrer Erstreckung in dem Bereich, der von dem Mittelloch der Metallelektrode 6 überdeckt ist, damit das entstehende Plasma diesen Bereich gut verlassen kann.

Auf der ersten Scheibe 5 liegt eine dünne isolierende zweite Scheibe 4, die aus PTFE, Vulkanfiber oder Nomex besteht und die das gleiche Lochbild wie die erste Scheibe 5 besitzt. Die zweite Scheibe 4 weist eine Dicke von ca. 0,2 bis 0,4 mm auf.

Auf der zweiten Scheibe 4 liegt eine dritte Scheibe 3 aus lichtbogenbeständigem Material, beispielsweise Graphit oder Wolframkupfer, deren Durchmesser deutlich größer ist als der Durchmesser der Lochkreise der Scheiben 4 und 5.

Die vier Löcher bilden mit der Metallelektrode 6 und den Scheiben 3 bis 5 die Triggerfunkenstrecken zum Zünden der Hauptfunkenstrecke.

Die dritte Scheibe 3 kontaktiert direkt mit der zweiten Hauptelektrode 2. In der Installationssituation liegt an den Hauptelektroden 1 und 2 die Netzspannung U_{N} an.

Die Funktion ist wie folgt:
Beim Auftreten einer Überspannung, die größer als die Ansprechspannung des Funkenstreckensystems ist, fließt zunächst ein Strom über die Reihenschaltung aus Impedanz 11, Metallelektrode 6, niederohmiger Scheibe 5 und dritter Scheibe 3. Dabei bildet ein Überschlag zwischen der ersten Scheibe 5 und der dritten Scheibe 3 einen ersten Lichtbogen. Die Ansprechspannung wird dabei durch die isolierende zweite Scheibe 4 bestimmt. In welchem der vier Löcher der Triggerfunkenstrecken des Lochkreises das Ansprechen stattfindet ist willkürlich. Ein erstes Ansprechen direkt über die Strecke von dritter Scheibe 3 zum Hohlzylinder 10 ist aufgrund der großen Schlagweite nicht möglich.

Nach dem Ansprechen der Funkenstrecke zwischen der ersten Scheibe 5 und der dritten Scheibe 3 fließt zunächst ein erster Strom durch das Material der niederohmig leitfähigen ersten Scheibe 5. Kurze Zeit später verlässt der Strom das Material der ersten Scheibe 5 als Lichtbogen, wobei sich ein Außenüberschlag oder ein Gleitüberschlag bildet. Dadurch wird der Lichtbogen zwischen Metallelektrode 6 und dritter Scheibe 3 um die Materialstärke der ersten Scheibe 5 verlängert, was zu einer Erhöhung der umgesetzten Leistung führt. Aus diesem zeitlichen Ablauf ergibt sich durch die Strombelastung ein stark nichtlinearer Verlauf hinsichtlich der Restspannung.

Durch die höhere Lichtbogenleistung entsteht mehr Plasma zur Zündung der Hauptfunkenstrecke zwischen dem Hohlzylinder 10 und den Löchern/Triggerfunkenstrecken zur dritten Scheibe 3. Das in den Löchern entstehende Plasma beginnt nun den Raum, gebildet durch das Mittelloch der Metallelektrode 6 und das Volumen der Löcher der Triggerfunkenstrecken zu füllen. Sobald das Plasma den in der Hauptelektrode 1 befindlichen Hohlzylinder 10 erreicht hat, beginnt das Ableiten des Stoßstromes von den freien Bereichen der dritten Scheibe 3 zu dem Hohlzylinder. Da jetzt der gesamte Raum mit leitfähigem Plasma gefüllt ist, werden nun alle Bereiche der Scheibe 3 in den Ableitvorgang einbezogen. Daher können die Durchmesser der Löcher in den Scheiben 4 und 5 relativ klein sein, ohne dass es zu einer Überlastung kommt.

Da die Gegenspannung/Lichtbogenspannung hier kleiner ist als in dem Parallelpfad mit der Impedanz 11 und den Triggerfunkenstrecken, fließt der Stoßstrom ab jetzt über die Hauptfunkenstrecke. Die Gegenspannung/Lichtbogenspannung ist dabei immerhin so groß, dass ein Netzfolgestrom verhindert oder stark reduziert wird.

Um ein erneutes Zünden der Überspannungsschutzvorrichtung zu vermeiden, wird das Plasma durch die Bohrung im Hohlzylinder 10 ausgeworfen und zudem in dem flachen Raum der Scheibe 6 durch die Scheiben 5 und 7 gekühlt. Erläuternd sei noch Folgendes hinzugefügt:
Die Graphitscheibe 3 bildet mit der Kupferelektrode 6 die Funkenstrecke der Triggerfunkenstrecke, die mit der Impedanz 11 (Varistor) in Reihe liegt. Das Plasma der Funkenstrecke entsteht in einer der vier Triggerfunkenstrecken und zündet dann die Hauptfunkenstrecke mit dem Kupferhohlzylinder 10 als zweite Hauptelektrode. Durch die versetzten Löcher in den Scheiben 4 und 5 und aufgrund der Materialstärke der Kupferelektrode 6 bildet sich ein flacher Bereich für den Lichtbogen. Dadurch erhöht sich die Gegenspannung und begrenzt oder verhindert den Folgestrom. Der Kupferhohlzylinder 10 ermöglicht ein Verlassen des Plasmas aus der Funkenstrecke und damit ein notwendiges Ablassen der Druckspitze aus der Funkenstrecke.

Durch die große Schlagweite (PTFE-Scheibe 4 + PTFE-Scheibe mit Kohle) wird der Lichtbogen der Triggerfunkenstrecke um die Stärke des PTFE-Rings beziehungsweise der PTFE-Scheibe mit Kohle 5 verlängert, wodurch die elektrische Leistung erhöht wird und mehr Plasma zum Zünden der Hauptfunkenstrecke entsteht.

Das in der Zeichnung dargestellte Ausführungsbeispiel entspricht nicht den tatsächlichen Maßverhältnissen. In Wirklichkeit ist die Kantenlänge des Quaders in Figur 1 etwa 3 cm. Die Höhe beträgt ca. 15 mm. Bezüglich der Einzelbestandteile sind die Abmessungen schon oben angegeben worden. Insgesamt ist damit durch die flache Bauform und auch die schmale Bauform sichergestellt, dass der standardisierte Einsatz von nur einer Teilungseinheit (17,5 mm) in Verteilergehäusen möglich ist.

Einbau in übliche Sicherungskästen mit einer 17,5 mm Teilung zwanglos ermöglicht ist.

Die Erfindung ist nicht auf das Ausführungsbeispiel beschränkt, sondern ist von den Ansprüchen definiert.

## Patentansprüche

1. Getriggerte Zweifachfunkenstrecke in flacher Bauform mit Hauptelektroden (1,2), die zwischen elektrische Leiter L und N oder N und PE geschaltet sind, wobei die Hauptelektroden (1,2) quaderartig ausgebildet sind und mechanisch, aber elektrisch voneinander isoliert, miteinander verbunden sind,
- wobei in der Mitte der ersten Hauptelektrode (1) ein Hohlzylinder (10) aus lichtbogenbeständigem Material angeordnet ist,
- wobei auf der ersten Hauptelektrode (1) auf der der zweiten Hauptelektrode (2) zugewandten Fläche eine Isolierscheibe (7) mit einem mittigen Loch angeordnet ist, welches maximal den Hohlzylinder (10) freigibt,
- wobei auf der Isolierscheibe (7) eine scheibenförmige Metallelektrode (6) angeordnet ist, die ein Mittelloch aufweist, welches größeren Durchmesser aufweist als das mittige Loch der Isolierscheibe (7), so dass ein kreisförmiger Raum bis zum Hohlzylinder (10) gebildet ist und eine Isolierstrecke bildet,
- wobei die Metallelektrode (6) über eine Impedanz (11) mit der ersten Hauptelektrode (1) elektrisch leitend verbunden ist,
- wobei auf der Metallelektrode (6) eine erste Scheibe (5) aus niederohmig leitfähigen Material angeordnet ist, die einen inneren Lochkreis mit mehreren Löchern aufweist, die das Mittelloch der Metallelektrode (6) zum größten Teil überdecken,
- wobei auf der ersten Scheibe (5) eine zweite Scheibe (4) aus Isoliermaterial angeordnet ist, die einen inneren Lochkreis mit mehreren Löchern aufweist, deren Position und Größe der Lage und Größe der Löcher der ersten Scheibe gleicht,
- wobei auf der zweiten Scheibe (4) eine dritte Scheibe (3) aus lichtbogenbeständigem, elektrisch leitendem Material angeordnet ist, die an der Fläche der zweiten Hauptelektrode (2) anliegt, die der ersten Hauptelektrode (1) zugewandt ist.

2. Funkenstrecke nach Anspruch 1,
**dadurch gekennzeichnet, dass** die erste Hauptelektrode (1) und die zweite Hauptelektrode (2) mittels Schrauben (9) verbunden sind, die von Isolierhülsen (8) umgeben sind und die in Eckbereichen der Hauptelektroden (1,2) angeordnet sind, die neben der Isolierscheibe (7), der Metallelektrode (6) und den Scheiben (5, 4, 3) ohne diese zu berühren positioniert sind.

3. Funkenstrecke nach Anspruch 1 oder 2,
**dadurch gekennzeichnet, dass** der Hohlzylinder (10) ausgebildet ist als Kontaktierung des Lichtbogens und zur Druckreduzierung im Inneren des Funkenstreckenpaketes.

4. Funkenstrecke nach einem der Ansprüche 1 bis 3,
**dadurch gekennzeichnet, dass** der Hohlzylinder (10) aus Wolframkupfer besteht.

5. Funkenstrecke nach einem der Ansprüche 1 bis 3,
**dadurch gekennzeichnet, dass** der Hohlzylinder (10) aus Graphit besteht.

6. Funkenstrecke nach einem der Ansprüche 1 bis 5,
**dadurch gekennzeichnet, dass** die Isolierscheibe (7) aus PTFE besteht.

7. Funkenstrecke nach einem der Ansprüche 1 bis 5,
**dadurch gekennzeichnet, dass** die Isolierscheibe (7) aus POM besteht.

8. Funkenstrecke nach einem der Ansprüche 1 bis 5,
**dadurch gekennzeichnet, dass** die Isolierscheibe (7) aus Nomex oder Vulkanfiber besteht.

9. Funkenstrecke nach einem der Ansprüche 1 bis 8,
**dadurch gekennzeichnet, dass** der Hohlzylinder (10) eine Durchgangsöffnung von 3 bis 5 mm aufweist.

10. Funkenstrecke nach einem der Ansprüche 1 bis 9, **dadurch gekennzeichnet, dass** die scheibenförmige Metallelektrode (6) eine Materialstärke von 0,4 bis 1,2 mm aufweist.

11. Funkenstrecke nach einem der Ansprüche 1 bis 10, **dadurch gekennzeichnet, dass** das Mittelloch der Metallelektrode (6) einen Durchmesser von 17 bis 23 mm aufweist.

12. Funkenstrecke nach einem der Ansprüche 1 bis 11, **dadurch gekennzeichnet, dass** die Impedanz (11) durch einen Varistor, eine Supressordiode, einen Gasableiter oder eine Kombination aus diesen gebildet ist.

13. Funkenstrecke nach einem der Ansprüche 1 bis 12, **dadurch gekennzeichnet, dass** die erste Scheibe (5) aus PTFE mit Kohle oder Graphit besteht.

14. Funkenstrecke nach einem der Ansprüche 1 bis 13, **dadurch gekennzeichnet, dass** die erste Scheibe (5) einen inneren Lochkreis mit 3 bis 6 Löchern aufweist.

15. Funkenstrecke nach einem der Ansprüche 1 bis 14, **dadurch gekennzeichnet, dass** die Löcher der ersten Scheibe (5) einen Durchmesser von 1,5 bis 6 mm aufweisen.

16. Funkenstrecke nach einem der Ansprüche 1 bis 15, **dadurch gekennzeichnet, dass** die zweite Scheibe (4) aus PTFE, Nomex oder Vulkanfiber besteht.

17. Funkenstrecke nach einem der Ansprüche 1 bis 16, **dadurch gekennzeichnet, dass** die dritte Scheibe (3) aus Graphit oder Wolframkupfer besteht.

## Claims

1. A triggered double spark gap in a flat design with main electrodes (1, 2), which are connected between electrical conductors L and N or N and PE, the main electrodes (1, 2) being of cuboidal design and being mechanically connected to one another, but electrically insulated from one another,
- wherein a hollow cylinder (10) made of arc-resistant material is arranged in the center of the first main electrode (1),
- wherein an insulating disc (7) having a central hole is arranged on the first main electrode (1) on the surface facing the second main electrode (2), said central hole releasing the maximum of the hollow cylinder (10),
- wherein a disc-shaped metal electrode (6) is arranged on the insulating disc (7) and has a central hole, which has a larger diameter than the central hole of the insulating disc (7), so that a circular space is formed up to the hollow cylinder (10) and forms an insulating gap,
- wherein the metal electrode (6) is electrically conductively connected to the first main electrode (1) via an impedance (11),
- wherein a first disc (5) of low-impedance conductive material is arranged on the metal electrode (6) and has an inner hole circle with a plurality of holes, which cover the central hole of the metal electrode (6) for the most part,
- wherein a second disc (4) made of insulating material is arranged on the first disc (5) and has an inner hole circle with a plurality of holes, the position and size of which equals the position and size of the holes of the first disc,
- wherein a third disc (3) made of an arc-resistant, electrically conductive material is arranged on the second disc (4) and bears against the surface of the second main electrode (2) facing the first main electrode (1).

2. The spark gap of claim 1, **characterized in that** the first main electrode (1) and the second main electrode (2) are connected by means of screws (9), which are surrounded by insulating sleeves (8) and which are arranged in corner regions of the main electrodes (1, 2), which are positioned next to the insulating disc (7), the metal electrode (6) and the discs (5, 4, 3) without touching them.

3. The spark gap of claim 1 or 2, **characterized in that** the hollow cylinder (10) is designed as contacting the electric arc and for reducing the pressure in the interior of the spark gap package.

4. The spark gap of one of claims 1 to 3, **characterized in that** the hollow cylinder (10) consists of tungsten-copper.

5. The spark gap of one of claims 1 to 3, **characterized in that** the hollow cylinder (10) consists of graphite.

6. The spark gap of one of claims 1 to 5, **characterized in that** the insulating disc (7) consists of PTFE.

7. The spark gap of one of claims 1 to 5, **characterized in that** the insulating disc (7) consists of POM.

8. The spark gap of one of claims 1 to 5, **characterized in that** the insulating disc (7) consists of Nomex, or vulcanized fiber.

9. The spark gap of one of claims 1 to 8, **characterized in that** the hollow cylinder (10) has a through-opening of 3 to 5 mm.

10. The spark gap of one of claims 1 to 9, **characterized in that** the disc-shaped metal electrode (6) has a material thickness of 0.4 to 1.2 mm.

11. The spark gap of one of claims 1 to 10, **characterized in that** the central hole of the metal electrode (6) has a diameter of 17 to 23 mm.

12. The spark gap of one of claims 1 to 11, **characterized in that** the impedance (11) is formed by a varistor, a suppressor diode, a gas arrester, or a combination thereof.

13. The spark gap of one of claims 1 to 12, **characterized in that** the first disc (5) consists of PTFE with carbon or graphite.

14. Spark gap of one of claims 1 to 13, **characterized in that** the first disc (5) has an inner hole circle with 3 to 6 holes.

15. The spark gap of one of claims 1 to 14, **characterized in that** the holes of the first disc (5) have a diameter of 1.5 to 6 mm.

16. The spark gap of one of claims 1 to 15, **characterized in that** the second disc (4) consists of PTFE, Nomex, or vulcanized fiber.

17. The spark gap of one of claims 1 to 16, **characterized in that** the third disc (3) consists of graphite or tungsten-copper.

## Revendications

1. Éclateur double déclenché en forme plate avec des électrodes principales (1, 2), qui sont connectées entre les conducteurs électriques L et N ou N et PE, les électrodes principales (1, 2) étant de forme cubique et étant connectées mécaniquement l'une de l'autre, mais isolées électriquement l'une de l'autre,
- dans lequel un cylindre creux (10) en matériau résistant à l'arc est disposé au centre de la première électrode principale (1),
- dans lequel un disque isolant (7) comportant un trou central est disposé sur la première électrode principale (1) sur la surface faisant face à la seconde électrode principale (2), ce trou central libérant le maximum du cylindre creux (10),
- dans lequel une électrode métallique (6) en forme de disque est disposée sur le disque isolant (7) et possède un trou central dont le diamètre est supérieur au trou central du disque isolant (7), de sorte qu'un espace circulaire est formé jusqu'au cylindre creux (10) et forme une section isolante,
- dans lequel l'électrode métallique (6) est connectée électriquement à la première électrode principale (1) par l'intermédiaire d'une impédance (11),
- dans lequel un premier disque (5) en matériau conducteur à faible impédance est disposé sur l'électrode métallique (6) et présente un cercle de trous intérieurs avec une pluralité de trous, qui couvrent en grande partie le trou central de l'électrode métallique (6),
- dans lequel un deuxième disque (4) en matériau isolant est disposé sur le premier disque (5) et présente un cercle de trous intérieurs avec une pluralité de trous, dont la position et la taille sont égales à la position et à la taille des trous du premier disque,
- dans lequel un troisième disque (3) fait d'un matériau résistant à l'arc et conducteur d'électricité est disposé sur le deuxième disque (4) et s'appuie sur la surface de la deuxième électrode principale (2) faisant face à la première électrode principale (1).

2. Éclateur selon la revendication 1, **caractérisé en ce que** la première électrode principale (1) et la deuxième électrode principale (2) sont reliées par des vis (9) entourées de manchons isolants (8) et placées dans les coins des électrodes principales (1, 2), qui se trouvent à côté du disque isolant (7), de l'électrode métallique (6) et des disques (5, 4, 3) sans les toucher.

3. Éclateur selon la revendication 1 ou 2, **caractérisé en ce que** le cylindre creux (10) est conçu pour contacter l'arc électrique et pour réduire la pression à l'intérieur de l'emballage de l'éclateur.

4. Éclateur selon une des revendications 1 à 3, **caractérisé en ce que** le cylindre creux (10) est constitué de cupro-tungstène.

5. Éclateur selon une des revendications 1 à 3, **caractérisé en ce que** le cylindre creux (10) est constitué de graphite.

6. Éclateur selon une des revendications 1 à 5, **caractérisé en ce que** le disque isolant (7) est constitué de PTFE.

7. Éclateur selon une des revendications 1 à 5, **caractérisé en ce que** le disque isolant (7) est constitué de POM.

8. Éclateur selon une des revendications 1 à 5, **caractérisé en ce que** le disque isolant (7) est constitué de Nomex ou de fibre vulcanisée.

9. Éclateur selon une des revendications 1 à 8, **caractérisé en ce que** le cylindre creux (10) a une ouverture de passage de 3 à 5 mm.

10. Éclateur selon une des revendications 1 à 9, **caractérisé en ce que** l'électrode métallique (6) en forme de disque a une épaisseur de matériau de 0,4 à 1,2 mm.

11. Éclateur selon une des revendications 1 à 10, **caractérisé en ce que** le trou central de l'électrode métallique (6) a un diamètre de 17 à 23 mm.

12. Éclateur selon une des revendications 1 à 11, **caractérisé en ce que** l'impédance (11) est formée par un varistor, une diode de suppression, un arrêteur de gaz ou une combinaison de ceux-ci.

13. Éclateur selon une des revendications 1 à 12, **caractérisé en ce que** le premier disque (5) est constitué de PTFE avec du carbone ou du graphite.

14. Éclateur selon une des revendications 1 à 13, **caractérisé en ce que** le premier disque (5) a un cercle de trous intérieurs de 3 à 6 trous.

15. Éclateur selon une des revendications 1 à 14, **caractérisé en ce que** les trous du premier disque (5) ont un diamètre de 1,5 à 6 mm.

16. Éclateur selon une des revendications 1 à 15, **caractérisé en ce que** le deuxième disque (4) est constitué de PTFE, de Nomex ou de fibre vulcanisée.

17. Éclateur selon une des revendications 1 à 16, **caractérisé en ce que** le troisième disque (3) est constitué de graphite ou de cupro-tungstène.
